# EUROPÄISCHE PATENTSCHRIFT

(11) **EP 0 046 814 B1**
(45) Veröffentlichungstag und Bekanntmachung des Hinweises auf die Patenterteilung: **14.08.1985**
(21) Anmeldenummer: 80105004.8
(22) Anmeldetag: 22.08.1980
(51) Int. Cl.: D05B 27/06

(54) **Obertransporteinrichtung an einer Nähmaschine**
Feed foot for sewing machine
Pied transporteur sur machine à coudre

(43) Veröffentlichungstag der Anmeldung: 10.03.1982
(73) Patentinhaber: Pfaff Industriemaschinen GmbH, 67655 Kaiserslautern (DE)
(72) Erfinder: Dusch, Albert, D-6750 Kaiserslautern (DE)
(74) Vertreter: Klein, Friedrich

## Beschreibung

Die Erfindung betrifft eine Obertransportnähmaschine nach dem Oberbegriff des Patentanspruches 1.

Eine bekannte derartige Obertransporteinrichtung (DE-PS 2 620 209) weist den Nachteil auf, dass die Erzeugung der ungleichförmigen Hebebewegung durch die Anordnung einer Gleitschubführung erfolgt. Diese Gleitschubführung ist nicht nur schwierig herzustellen, sondern weist auch ungünstige Betriebseigenschaften auf und unterliegt einem grossen Verschleiss, der nur durch hohen Schmieraufwand verringert werden kann. Nachdem die Obertransporteinrichtung und ihr Antrieb aber im Kopf der Maschine untergebracht sind, in dem sich aus bekannten Gründen keine Vollschmierung durchführen lässt, ist die Verwendung einer Gleitschubführung innerhalb dieses Antriebes für schnellaufende Nähmaschinen problematisch.

Der Erfindung liegt die Aufgabe zugrunde, einen verschleissarmen Hebeantrieb für die Obertransporteinrichtung zu schaffen.

Erfindungsgemäss wird dies durch die im kennzeichnenden Teil des Patentanspruches 1 angegebenen Merkmale gelöst. Dadurch ergibt sich eine nahezu wartungsfreie Antriebsübertragung für den Hebeantrieb, der nun auch für hohe Nähgeschwindigkeiten geeignet ist.

Weitere vorteilhafte Ausbildungen der Antriebsübertragung ergeben sich aus den Unteransprüchen. Durch die Verstellbarkeit der beiden Zuleitungen zueinander ist die zeitliche Lage der langsamen Bewegungsphase der Hebebewegung ausserdem in bestimmtem Masse einstellbar, so dass sich eine optimale Anpassung dieser Bewegungsphase an den Ablauf der Aufsetzbewegung der Füsse erzielen lässt.

In der Zeichnung sind zwei Ausführungsbeispiele der Erfindung dargestellt. Es zeigen:
Fig. 1 die Frontansicht einer Nähmaschine, deren Kopfdeckel entfernt ist, teilweise geschnitten, mit einer ersten Ausführungsform für den Hebeantrieb,
Fig. 2 einen Teilausschnitt des Hebeantriebes nach Fig. 1 in vergrösserter Darstellung,
Fig. 3 einen Schnitt nach der Linie 11-11 der Fig.1,
Fig. 4 ein Diagramm der Hebebewegungen des Obertransportfusses und des Stoffdrückerfusses und
Fig. 5 eine mit der Fig. 1 übereinstimmende Frontansicht der Nähmaschine mit einer zweiten Ausführungsform für den Hebeantrieb.

In dem Kopf 1 einer Nähmaschine ist mittels eines Bolzens 2 eine Führungsschwinge 3 gelagert, in der eine Nadelstange 4 für Auf- und Abwärtsbewegung geführt ist. Der von einer Armwelle 5 abgenommene Antrieb der Nadelstange 4 ist nicht dargestellt. Ebenfalls in der Führungsschwinge 3 ist eine Obertransportstange 6 gelagert, welche an ihrem unteren Ende einen Obertransportfuss 7 trägt. Parallel zur Obertransportstange 6 ist eine Stoffdrückerstange 8 in einer gehäusefesten Führung 9 im Kopf 1 gelagert. Am unteren Ende der Stoffdrückerstange 8 ist ein Stoffdrückerfuss 10 befestigt.

Beide Stangen 6 und 8 sind durch je einen Lenker 11, 12 an ihrem oberen Ende mit einem Dreieckhebel 13 verbunden, der über einen weiteren Lenker 14 mit einer Stange 15 in Verbindung steht. Die Stange 15 besteht aus einem unteren Stangenteil 16 und einem oberen Stangenteil 17, die durch einen Bund 18 miteinander verbunden sind. Der obere Stangenteil 17 ist in einer Führungshülse 19 geführt, welche in den Kopf 1 der Nähmaschine eingeschraubt ist. Zwischen dem Bund 18 und einer Einschnürung 20 in der Führungshülse 19 ist eine auf dem oberen Stangenteil 17 gelagerte Feder 21 angeordnet.

An dem Dreieckhebel 13 ist ein Hebelarm 22 angelenkt, der an einer Gehäuseverbreiterung 23 gelagert ist. Ein weiterer, ebenfalls an der Gehäuseverbreiterung 23 gelagerter Hebelarm 24 ist an dem unteren Ende 16 der Stange 15 angelenkt.

Die Bewegungen des Obertransportfusses 7 und des Stoffdrückerfusses 10 werden von einem Exzenterantrieb erzeugt. Dazu ist auf der Armwelle 5 ein Exzenter 25 befestigt, der über eine Exzenterstange 26 (siehe auch Fig. 2) an einem Bolzen 27 angreift. Der Bolzen 27 ist mittels eines Lenkers 28 um einen Bolzen 29 schwingbar gelagert und über einen weiteren Lenker 30 mit einem Bolzen 31 verbunden, der auf einem Arm 32 eines Winkelhebels 33 befestigt ist. Der Winkelhebel 33 ist in der Gehäuseverbreiterung 23 gelagert und weist einen zweiten mit einem Bogenschlitz 34 ausgestatteten Arm 35 auf. In dem Bogenschlitz 34 ist einstellbar eine Gelenkschraube 36 befestigt, mit welcher ein Lenker 37 verbunden ist. Der Lenker 37 greift an einem Schwinghebel 38 an, dessen eines Ende an der Gehäuseverbreiterung 23 gelagert ist und dessen anderes Ende über eine Koppel 39 mit dem Dreieckshebel 13 verbunden ist.

Auf der Armwelle 5 ist ein weiterer Exzenter 40 befestigt, der über eine Exzenterstange 41 mit einem Arm einer Schwinge 42 verbunden ist. Die Schwinge 42 ist durch einen Bolzen 43 in der Gehäuseverbreiterung 23 gelagert. Ihr anderer Arm 42 a ist über ein Gelenk 44 mit einer Koppel 45 und dieser über einen Zapfen 46 mit einem Schwinghebel 47 verbunden. Dieser ist mittels eines Zapfens 48 (Fig. 3) in der Gehäuseverbreiterung 23 gelagert und trägt an seinem oberen Ende den Bolzen 29.

Die Feder 21 (Fig. 1) stützt sich gegen die Einschnürung 20 der Führungshülse 19 nach oben ab und drückt den Dreieckshebel 13 über die Stange 15 und den Lenker 14 nach unten. Damit erzeugt die Feder 21 den erforderlichen Anpressdruck der Füsse 7 und 10 gegen eine Stichplatte 49.

Beim Umlauf der Armwelle 5 werden die beiden Exzenter 25 und 40 angetrieben. Der Exzenter 25 schwingt über die Exzenterstange 26 den Lenker 28 um den Bolzen 29. Dabei wird der am Bolzen 27 angreifende Lenker 30 mit ausgeschwungen und verschwenkt seinerseits den Winkelhebel 33, der über den Lenker 37 die Schwinge 38 verschwenkt. Diese bewegt über die Koppel 39 das nach oben ragende Ende des Dreieckshebels 13. Der Dreieckshebel 13 stützt sich dabei auf den sich am tiefsten befindlichen der beiden Füsse 7 und 10 über die entsprechende Tragstange 6 oder 8 und den entsprechenden Lenker 11 oder 12 ab und hebt oder senkt den entsprechenden anderen Fuss 7 oder 10.

Die Antriebsbewegung des Exzenters 25 führt zu einer sinusförmigen Bewegung des Bolzens 27, der in seinem Bewegungsverlauf durch die Achse des Zapfens 48 (Fig. 3) und somit durch die Lagerachse des Schwinghebels 47 hindurchschwingt.

Der Schwinghebel 47 wird über den Exzenter 40, die Exzenterstange 41, die Schwinge 42 und die Koppel 45 um seinen Zapfen 48 verschwenkt. Dabei wird das Gelenk 44 über die mit M (Fig. 2) bezeichnete Strecklage der Koppel 45 und dem damit verbundenen Arm 42 a der Schwinge 42 bis in zwei ausserhalb davon befindliche, etwa den gleichen Abstand von der Strecklage aufweisende Endstellungen A und B verschwenkt. Gleichzeitig verschwenkt die Koppel 45 den Schwinghebel 47 zwischen zwei Extremstellungen L und R. Bei der Mittelstellung des Gelenkes 44 der Koppel 45 nimmt der Bolzen 29 die Lage R ein, in der die beiden Bolzen 29 und 31 ihren grössten seitlichen Abstand voneinander einnehmen, während in den beiden Endstellungen A und B des Gelenkes 44 der Bolzen 29 die Lage L einnimmt, in der die beiden Bolzen 29 und 31 koaxial zueinander verlaufen. Der Bolzen 29 führt damit eine Sinusbewegung mit der doppelten Frequenz der Sinusbewegung des Bolzens 27 aus.

Während also der Exzenter 35 eine normale sinusförmige Hebebewegung auf die beiden Füsse 7 und 10 ausübt, wird durch Steuerung des seitlichen Abstandes zwischen dem Bolzen 29 und dem Bolzen 31 das Übertragungsmass dieser von dem Exzenter 25 vorgegebenen Sinusbewegung von Null bis zu einem Maximalbetrag verändert.

Es ist selbstverständlich auch möglich, dass die Abmessungen der Teile so gewählt sind, dass der Bolzen 29 zwischen der Lage R in der einen Extremstellung und einer der Lage L nur angenäherten Stellung in der anderen Extremstellung schwenkbar ist. In diesem Fall wird das Übertragungsmass der von dem Exzenter 25 vorgegebenen Sinusbewegung von einem Maximalbetrag bis auf einen oberhalb von Null liegenden Minimalbetrag verändert.

Die Winkeleinstellung des Exzenters 40 gegenüber dem Exzenter 25 ist dabei so gewählt, dass in den Bewegungsphasen, in der die beiden Füsse 7 und 10 gemeinsam auf dem Nähgut aufsitzen, der Bolzen 29 die koaxiale Lage L oder die dieser Lage angenäherte Stellung zu dem Bolzen 31 einnimmt. Infolge dieser Anordnung wird die normale sinusförmige Bewegung der Füsse 7 und 10 in den Bewegungsphasen, in der sich der eine oder der andere der beiden Füsse 7 und 10 dem Nähgut nähert, gegen Null vermindert, so dass sich eine Reduzierung der Aufsetzgeschwindigkeit der Füsse 7 und 10 ergibt. In der vom Nähgut abgehobenen Phase des einen oder des anderen Fusses 7 bzw. 10 erfolgt die Übertragung der Ausschwingung des Winkelhebels 33 dagegen mit grösstem Übersetzungsverhältnis.

Durch Verstellung des Lenkers 37 in dem Bogenschlitz 34 des Winkelhebels 33 lässt sich der Hebebetrag der Füsse 7 und 10 verändern, um den Hub an die Dicke des Nähgutes anpassen zu können.

Die Fig. 4 zeigt ein Diagramm der mit 0 bezeichneten Hubbewegung des Obertransportfusses 7 und der mit S bezeichneten Hubbewegung des Stoffdrückerfusses 10 bei einer bestimmten Einstellung des Lenkers 37 im Bogenschlitz 34 in Abhängigkeit von der Winkelstellung der Armwelle 5 der Nähmaschine.

Fig. 5 zeigt ein anderes Ausführungsbeispiel des Obertransportantriebes. Dieses Ausführungsbeispiel unterscheidet sich lediglich durch einen abgeänderten Antrieb zum Ausschwingen des Schwinghebels 47. In der Fig. 5 sind dabei nur die gegenüber der Fig. 1 unterschiedlichen Teile mit anderen Bezugsziffern versehen.

Auf der Welle 5 ist ein Zahnrad 101 befestigt, welches im Übersetzungsverhältnis von 1 : 2 mit einem Zahnrad 102 zusammenwirkt. Dieses ist auf einer parallel zur Welle 5 im Gehäuse 1 der Maschine gelagerten Welle 105 befestigt, die einen Exzenter 140 trägt. Der Exzenter 140 ist über eine Exzenterstange 141 direkt mit dem Zapfen 46 des Schwinghebels 47 verbunden. Bei einer Umdrehung der Armwelle 5 läuft die Welle 105 durch die Zahnräder 101 und 102 angetrieben, zweimal um, so dass der Exzenter 140 über die Exzenterstange 141 den Schwinghebel 47 zweimal bei jeder Umdrehung der Armwelle 5 in seine Extremstellungen L und R verschwenkt. Damit führt der Bolzen 29 ebenfalls eine Sinusbewegung mit der doppelten Frequenz der Sinusbewegung des von dem Exzenter 25 angetriebenen Bolzens 27 aus, so dass sich der gleiche Funktionsablauf wie beim ersten Ausführungsbeispiel ergibt.

Die übrigen Teile des Ausführungsbeispieles nach der Fig. 5 stimmen in ihrem Aufbau und in ihrer Funktion mit denen der Fig. 1 überein; es erübrigt sich daher eine nochmalige Beschreibung dieser Teile.

## Patentansprüche

1. Obertransporteinrichtung an einer Nähmaschine, mit einem Vorschubfuss und einem alternierend damit zusammenwirkenden Stoffdrückerfuss und mit einem von einem Exzenter angetriebenen mehrgliedrigen Übertragungsgetriebe, welches ein mit der doppelten Frequenz arbeitendes, eine Zuleitung und eine Ableitung aufweisendes Totpunktgetriebe einschliesst und über einen Dreieckhebel mit dem Vorschubfuss und dem Stoffdrückerfuss zur Erteilung von senkrecht zur Stichplatte der Nähmaschine gerichteten Auf- und Abwärtsbewegungen verbunden ist, deren Geschwindigkeit in der Aufsetzphase der Füsse gegen «Null» tendiert, dadurch gekennzeichnet, dass das Totpunktgetriebe ein Lenkergetriebe (28, 30, 47) ist, das eine zweite mit der Hauptwelle (5) der Nähmaschine verbundene Zuleitung (45) aufweist.

2. Obertransporteinrichtung nach Anspruch 1, dadurch gekennzeichnet, dass der Antrieb zwischen der Hauptwelle (5) und der zweiten Zuleitung (45) des Lenkergetriebes (28, 30, 47) ein Übersetzungsglied (42, 45 bzw. 101, 102) enthält.

3. Obertransporteinrichtung nach Anspruch 1 oder 2, dadurch gekennzeichnet, dass das Lenkergetriebe (28, 30, 47) zwei gleichlange Lenker (28, 30) aufweist, von denen der eine (28) an dem Dreieckhebel (13) und der andere (30) an der zweiten Zuleitung (45) angeschlossen ist, während ihr Verbindungsgelenk (27) die erste Zuleitung bildet.

## Claims

1. An upper feed device on a sewing machine, with a feed foot and a material presser foot, cooperating alternately therewith and with a mul- timesh transmission gear which is driven by an eccentric and which comprises a dead centre mechanism, which works at double the frequency and has a power input and a power output, and is connected by way of a triangular lever to the feed foot and the material presser foot in order to impart upwards and downwards movements which are directed perpendicular with respect to the needle plate of the sewing machine and whose speed in the contact phase of the feet tends towards "zero", characterized in that the dead centre mechanism is a linkage (28, 30, 47) which has a second power input (45) connected to the main shaft (5) of the sewing machine.

2. An upper feed device according to claim 1, characterized in that the drive between the main shaft (5) and second power input (45) of the linkage (28, 30, 47) contains a transmission element (42, 45 or 101, 102).

3. An upper feed device according to claim 1 or 2, characterized in that the linkage (28, 30, 47) has two links (28, 30) of equal length, one (28) of which is connected to the triangular lever (13) and the other (30) to the second power input (45), whilst the connecting link (27) forms the first power input.

## Revendications

1. Dispositif d'entraînement supérieur d'une machine à coudre, du type comportant un pied d'avance avec lequel coopère alternativement un pied presseur d'étoffe, et un mécanisme d'entraînement à plusieurs rangs qui, commandé par un excentrique, comprend un mécanisme de point mort travaillant selon une double fréquence et présentant des moyens de transmission d'entrée et des moyens de transmission de sortie du mouvement, et est lié par un levier triangulaire avec le pied d'avance et le pied presseur d'étoffe par l'obtention des mouvements de montée et de descente orientés perpendiculairement à la plaque d'aiguille de la machine à coudre, dont la vitesse tend vers zéro au cours de la phase de montée des pieds, caractérisé en ce que le mécanisme de point mort est constitué par un mécanisme à biellettes (28, 30, 40), qui comporte des seconds moyens (45) de transmission d'entrée du mouvement liés à l'arbre principal (5) de la machine à coudre.

2. Dispositif d'entraînement supérieur selon la revendication 1, caractérisé en ce que l'entraînement entre l'arbre principal (5) et les seconds moyens (45) de transmission d'entrée du mouvement du mécanisme à biellettes (28, 30, 47) comprend un organe de transmission (42, 45, 101).

3. Dispositif d'entraînement supérieur selon l'une quelconque des revendications 1 et 2, caractérisé en ce que le mécanisme à biellette (28, 30, 47) comprend deux biellettes (28, 30) de même longueur, dont l'une (28) est reliée au levier triangulaire (13) et dont l'autre est reliée aux seconds moyens (45) de transmission d'entrée du mouvement, tandis que leur articulation de liaison (27) constitue les premiers moyens de transmission d'entrée de mouvement.
